# EUROPÄISCHE PATENTSCHRIFT

(11) **EP 3 442 081 B1**
(45) Veröffentlichungstag und Bekanntmachung des Hinweises auf die Patenterteilung: **27.07.2022**
(21) Anmeldenummer: 18188515.3
(22) Anmeldetag: 10.08.2018
(51) Int. Cl.: H01R 13/52, H01R 13/447

(54) **STECKVERBINDUNGSDOSE FÜR DEN EINSATZ IN BAHNFAHRZEUGEN**
PLUG CONNECTION SOCKET FOR USE IN RAIL VEHICLES
BOÎTIER DE RACCORDEMENT ENFICHABLE DESTINÉ À ÊTRE UTILISÉ DANS DES VÉHICULES FERROVIAIRES

(30) Priorität: 11.08.2017 DE 102017118361
(43) Veröffentlichungstag der Anmeldung: 13.02.2019
(73) Patentinhaber: era-contact GmbH, 75015 Bretten (DE)
(72) Erfinder: PFLANZNER, Eduard, 67259 Heuchelheim bei Frankenthal (DE); WACHTER, Sven, 75015 Bretten (DE)
(74) Vertreter: Schaumburg und Partner Patentanwälte mbB

(56) Entgegenhaltungen:
- DE-A1-102010 061 384
- US-A1- 2012 295 457
- US-A1- 2014 377 970

## Beschreibung

Die Erfindung betrifft eine Steckverbindungsdose für den Einsatz in Bahnfahrzeugen. Die Steckverbindungsdose umfasst ein Gehäuseteil, das eine Steckerbuchse aufweist, einen Dosendeckel, der entlang einer Schwenkachse bewegbar ist, eine entlang der Schwenkachse angeordnete Deckelfeder, die derart vorgespannt ist, dass sie den Dosendeckel in eine geschlossene Position drückt, wenigstens zwei an dem Dosendeckel angeordnete Verriegelungsbügel und eine an dem Dosendeckel angeordnete Verriegelungsfeder.

Derartige Steckverbindungsdosen werden in Bahnfahrzeugen, insbesondere in RIC-Reisezügen, zur Übertragung von Audio- und Datensignalen verwendet und sind beispielsweise durch den UIC 558 Standard normiert (vgl. Internationaler Eisenbahnverband (1996) *Fernsteuer- und Informationsleitung* - *Technische Einheitsmerkmale für die Ausrüstung der RIC-Reisezugwagen* (UIC-Kodex 558 V). Paris: UIC),

Aus dem Stand der Technik sind Steckverbindungsdosen für den Einsatz in Bahnfahrzeugen bekannt. Bei den bisher bekannten Steckverbindungsdosen sind die Verriegelungsbügel in eine an dem Gehäuseteil angeordnete Verriegelungsachse einrastbar. Die Verriegelungsfeder ist derart vorgespannt, dass sie die Verriegelungsbügel an die Verriegelungsachse drückt, wodurch der Dosendeckel in einer geschlossenen Position gehalten wird.

Bei den bisher bekannten Steckverbindungsdosen kann es vorkommen, dass die Verriegelungsbügel nicht in die Verriegelungsachse einrasten, wenn eine Bedienperson nach Ausstecken eines Steckers den Dosendeckel loslässt, ohne den Dosendeckel in die geschlossene Position zu drücken. Ob die Verriegelungsbügel in die Verriegelungsachse einrasten hängt, maßgeblich davon ab, aus welcher Winkelstellung der Dosendeckel losgelassen wird. Ist der Winkel zu groß, schlägt der Dosendeckel mit besonders hoher Kraft auf das Gehäuseteil auf. Dadurch erfährt der Dosendeckel einen Rückimpuls, der die Verschlusskraft der Verrieglungsbügel übersteigt, so dass der Dosendeckel nicht in der geschlossenen Position gehalten wird. Ist der Winkel zu klein, schlägt der Dosendeckel mit vergleichsweise geringer Kraft auf das Gehäuseteil auf. Diese Kraft reicht insbesondere nicht aus, die zum Einrasten der Verrieglungsbügel nötige Kraft zu übersteigen und den Dosendeckel in die geschlossene Position zu bringen.

Die Bedienperson muss darum bei jedem Schließvorgang prüfen, ob sich der Dosendeckel in der geschlossenen Position befindet. Wird dies versäumt, ist die Steckerbuchse mitunter nicht gegen äußere Einflüsse, wie beispielsweise Staub oder Wasser, abgedichtet. Durch die Bedienperson wird folglich eine Fehlerquelle für eine mangelhafte Dichtigkeit der Steckverbindungsdose verursacht.

Aus DE 10 2010 061384 A1 ist eine Steckverbindungsdose bestehend aus einem Dosendeckel und einem Gehäuseteil bekannt, das einen durch zwei Magneten gebildeten Verschlussmechanismus hat. Die beiden Magneten sind jeweils direkt mit dem Dosendeckel bzw. dem Gehäuseteil verschraubt.

US 2014/377970 A1 offenbart eine Steckverbindungsdose, die einen Bügel, der bewegbar an dem Sockel angeordnet ist, und ein Verriegelungselement umfasst, das bewegbar an dem Bügel angeordnet ist. Das Befestigungselement hat zwei Verriegelungsbügel und ist durch zwei Vorspannfedern derart vorgespannt, dass zwei Stifte der Verriegelungsbügel in eine Richtung quer zur Achse der Steckerbuchse in Aufnahmen des Sockels gedrückt werden.

Es ist Aufgabe der Erfindung, eine Steckverbindungsdose für den Einsatz in Bahnfahrzeugen anzugeben, bei welcher der Dosendeckel zuverlässig und sicher in der geschlossenen Position gehalten wird.

Diese Aufgabe wird durch eine Steckverbindungsdose mit den Merkmalen des Anspruchs 1 gelöst. Vorteilhafte Weiterbildungen sind in den abhängigen Ansprüchen angegeben.

Die erfindungsgemäße Steckverbindungsdose umfasst ein Gehäuseteil, das eine Steckerbuchse aufweist, und einen Dosendeckel, der entlang einer Schwenkachse bewegbar ist.

Die erfindungsgemäße Steckverbindungsdose umfasst ein Gehäuseteil, das eine Steckerbuchse aufweist, und einen Dosendeckel, der entlang einer Schwenkachse bewegbar ist. Die Steckverbindungsdose weist eine entlang der Schwenkachse angeordnete Deckelfeder auf, die derart vorgespannt ist, dass sie den Dosendeckel in eine geschlossene Position drückt. Die Steckverbindungsdose hat wenigstens zwei an dem Dosendeckel angeordnete Verriegelungsbügel und eine an dem Dosendeckel angeordnete Verriegelungsfeder. Die Steckverbindungsdose umfasst ferner einen an dem Gehäuseteil angeordneten ersten Magneten und ein an dem Dosendeckel angeordnetes Magnetgegenstück oder einen an dem Dosendeckel angeordneten ersten Magneten und ein an dem Gehäuseteil angeordnetes Magnetgegenstück. Der erste Magnet und das Magnetgegenstück sind jeweils derart relativ zueinander positionierbar, dass der Dosendeckel in der geschlossenen Position gehalten wird.

Durch den ersten Magneten und das Magnetgegenstück wird ein Verschlussmechanismus gebildet, der den Dosendeckel in der geschlossenen Position hält. Um den Dosendeckel in die geschlossene Position zu bringen, muss keine Verschlusskraft überwunden werden. Der Dosendeckel wird mithilfe des Verschlussmechanismus in der geschlossenen Position gehalten, egal aus welcher Winkelstellung er losgelassen wurde. Die Bedienperson muss folglich nicht mehr prüfen, ob sich der Dosendeckel in der geschlossenen Position befindet. Dadurch ist gewährleistet, dass die Steckerbuchse gegen äußere Einflüsse, wie beispielsweise Staub oder Wasser, abgedichtet ist, unabhängig davon, ob eine Prüfung durch die Bedienperson stattgefunden hat oder nicht. Somit wird der Dosendeckel zuverlässig und sicher in der geschlossenen Position gehalten.

In einer vorteilhaften Weiterbildung umfasst die Steckverbindungsdose eine an dem Gehäuseteil angeordnete Verriegelungsachse, ein erstes an der Verriegelungsachse angeordnetes Befestigungsteil und ein zweites an dem ersten Befestigungsteil angeordnetes Befestigungsteil. Der erste Magnet ist innerhalb des zweiten Befestigungsteils angeordnet. Dies ist eine einfache und kostengünstige Anordnung, um den ersten Magneten an dem Gehäuseteil anzubringen.

Die Steckverbindungsdose umfasst nur ein erstes Befestigungsteil. Das Befestigungsteil ist an dem Gehäuseteil, beispielsweise durch eine Schraubverbindung, angebracht. Der erste Magnet ist innerhalb des vorgenannten Befestigungsteils angeordnet. Bei dieser Variante mit nur einem Befestigungsteil entfällt die Verriegelungsachse ganz, da die Befestigung nur mittels Einschrauben in das Gehäuseteil realisiert wird. Dadurch wird die Anordnung insgesamt kostengünstiger.

In einer weiteren vorteilhaften Weiterbildung verschließt der Dosendeckel in der geschlossenen Stellung zumindest die Steckerbuchse vollständig. Dadurch ist die Steckerbuchse gegen äußere Einflüsse, wie beispielsweise Staub oder Wasser, geschützt, wenn sich der Dosendeckel in der geschlossenen Position befindet.

In einer weiteren vorteilhaften Weiterbildung weist der Dosendeckel ein Dichtungselement auf, das die Steckerbuchse staubdicht und/oder fluiddicht verschließt, wenn der Dosendeckel in der geschlossenen Position ist. Durch das Dichtungselement wird die Dichtigkeit der Steckverbindungsdose gegen Staub und Wasser weiter erhöht. Vorzugsweise kann das Dichtungselement austauschbar ausgebildet sein, so dass es bei Verschleißerscheinungen ausgetauscht werden kann, um die Dichtigkeit der Steckverbindungsdose zu erhalten.

In einer weiteren vorteilhaften Weiterbildung ist der Abstand zwischen dem ersten Magneten und dem Magnetgegenstück in der geschlossenen Position des Dosendeckels minimal. Hierdurch wird eine optimale (maximale) Verschlusskraft zwischen dem Dosendeckel und dem Gehäuseteil erreicht.

Die Verriegelungsfeder ist auf einer der Schwenkachse abgewandten Seite des Dosendeckels angeordnet. Die Verriegelungsfeder ist dadurch derart vorgespannt, dass die zwei an der Verriegelungsfeder angeordneten Verriegelungsbügel in Richtung der Steckerbuchse gedrückt werden. Die zwei Verriegelungsbügel bilden dadurch ein Sicherungselement, das einen Stecker in gestecktem Zustand in der Steckerbuchse hält.

In einer weiteren vorteilhaften Weiterbildung ist das Magnetgegenstück durch eine Schraubverbindung mit dem Dosendeckel verbunden. Dies bietet eine einfache Möglichkeit der Nachrüstung bisher bekannter Steckverbindungsdosen, bei der der vorhandene Bauraum optimal ausgenutzt wird.

In einer weiteren vorteilhaften Weiterbildung ist das Magnetgegenstück an der Verriegelungsfeder im Dosendeckel angeordnet. Durch diese Anordnung wird die Verschlusskraft zwischen dem Dosendeckel und dem Gehäuseteil erhöht. Ferner wird durch diese Anordnung eine platzsparende Nachrüstung von Steckverbindungsdosen nach dem Stand der Technik ermöglicht, die den normalen Betrieb der Dose (beispielsweise einfaches Öffnen des Dosendeckels) nicht beeinflusst.

In einer weiteren vorteilhaften Weiterbildung umfasst die Steckverbindungsdose ferner wenigstens einen an dem Gehäuseteil angeordneten zweiten Magneten. Durch die Anordnung des zweiten Magneten kann die Verschlusskraft weiter erhöht werden, so dass die Steckverbindungsdose an individuelle Gegebenheiten angepasst werden kann.

In einer weiteren vorteilhaften Weiterbildung sind der erste Magnet und/oder der zweite Magnet ein Stabmagnet, ein Quadermagnet oder ein Topfmagnet. Durch die Variation der Geometrie des ersten und/oder zweiten Magneten können unterschiedlich starke Anziehungskräfte erreicht werden. Dadurch ist die Steckverbindungsdose an unterschiedliche Anforderungen, beispielsweise verschiedene Einsatzgebiete derselben, anpassbar.

In einer weiteren vorteilhaften Weiterbildung sind der erste Magnet, der zweite Magnet und/oder das Magnetgegenstück ein Ferritmagnet oder ein Neodymmagnet. Ferritmagneten sind besonders einfach und kostengünstig herzustellen. Neodymmagneten besitzen eine hohe Anziehungskraft bei kompakter Geometrie.

Anstelle der gerade genannten Permanentmagneten können der erste Magnet, der zweite Magnet und/oder das Magnetgegenstück durch einen Elektromagneten gebildet sein.

Es ist vorteilhaft, wenn herkömmliche Steckverbindungsdosen dadurch umgerüstet werden können, dass die Verriegelungsachse gekürzt wird und der erste bzw. zweite Magnet sowie das Magnetgegenstück nachgerüstet werden. Die gekürzte Verriegelungsachse wird hierbei als Befestigungselement für das erste und zweite Befestigungsteil genutzt. Dadurch lässt sich die erfindungsgemäße Steckverbindungsdose kostengünstig aus vorhandenen Steckverbindungsdosen fertigen. Alternativ kann das einzige Befestigungsteil durch eine Schraubverbindung an das Gehäuseteil angebracht werden. Hierbei kann die Verriegelungsachse ganz entfallen. Dadurch wird die Anordnung insgesamt kostengünstiger.

Weitere Merkmale und Vorteile der Erfindung ergeben sich aus der folgenden Beschreibung, welche die Erfindung anhand eines Ausführungsbeispiels im Zusammenhang mit den beigefügten Figuren näher erläutert.

Es zeigen:
- Figur 1: ein Ausführungsbeispiel einer Steckverbindungsdose für den Einsatz in Bahnfahrzeugen in einer perspektivischen Darstellung,
- Figur 2: eine Steckverbindungsdose nach Figur 1 in einer perspektivischen Schnittdarstellung,
- Figur 3: eine Steckverbindungsdose nach Figur 1 in einer Frontansicht, und
- Figur 4: eine Steckverbindungsdose nach dem Stand der Technik in einer perspektivischen Darstellung.

Figuren 1 bis 3 zeigen verschiedene Ansichten eines Ausführungsbeispiels einer Steckverbindungsdose 10 für den Einsatz in Bahnfahrzeugen. Wie in Figur 1 gezeigt, umfasst die Steckverbindungsdose ein Gehäuseteil 12 und einen Dosendeckel 14. Das Gehäuseteil 12 weist eine Steckerbuchse 16 auf, die einen Stecker aufnehmen kann. Wie in Figur 2 gezeigt, weist das Gehäuseteil 12 ferner eine Verriegelungsachse 18 auf. An der Verriegelungsachse 18 ist ein erstes Befestigungsteil 20 befestigt. Das erste Befestigungsteil 20 ist wiederum mit einem zweiten Befestigungsteil 22 verschraubt. Innerhalb des zweiten Befestigungsteils 22 ist ein Magnet 24 angeordnet, der beispielhaft als ein Stabmagnet ausgebildet ist.

Der Dosendeckel 14 ist entlang einer Schwenkachse A bewegbar. In den Figuren 1 bis 3 befindet sich der Dosendeckel 14 in einer geschlossenen Position, in der die Steckerbuchse 16 vor äußeren Einflüssen geschützt ist. Der Dosendeckel 14 kann geöffnet werden, um den Zugriff auf die Steckerbuchse 16 zu erlauben. Entlang der Schwenkachse A ist eine Deckelfeder 26 angeordnet, die derart vorgespannt ist, dass der Dosendeckel 14 in die geschlossene Position gedrückt wird.

Auf einer der Schwenkachse A abgewandten Seite des Dosendeckels 14 ist eine Verriegelungsfeder 28 angeordnet. An der Verriegelungsfeder 28 sind zwei Verriegelungsbügel 30 befestigt, die jeweils an einem Ende der Verriegelungsfeder 28 angeordnet sind. Die Verriegelungsfeder 28 ist derart vorgespannt, dass die zwei Verriegelungsbügel 30 in Richtung der Steckerbuchse 16 gedrückt werden.

An der Verriegelungsfeder 28 ist ein Magnetgegenstück 32 angeordnet. Der Abstand zwischen dem Magnetgegenstück 32 und dem ersten Magneten 24 ist minimal, wenn sich der Dosendeckel 14 in der geschlossenen Position befindet. Durch diese Anordnung wird ein Verschlussmechanismus gebildet, der den Dosendeckel 14 zuverlässig in der geschlossenen Position hält.

Der Dosendeckel 14 weist ferner ein Dichtungselement 34 auf. Das Dichtungselement 34 ist derart in dem Dosendeckel 14 angeordnet, dass die Steckerbuchse 16 durch das Dichtungselement 34 verschlossen wird, wenn sich der Dosendeckel 14 in der geschlossenen Position befindet. Dadurch wird die Steckerbuchse 16 gegen Staub und Wasser abgedichtet.

Bei einer aus dem Stand der Technik bekannten Steckverbindungsdose 10', wie sie Beispielhaft in Figur 4 gezeigt ist, rasten die zwei Verriegelungsbügel 30' in die Verriegelungsachse ein und halten dadurch den Dosendeckel 14' in der geschlossenen Position. Bei der erfindungsgemäßen Steckverbindungsdose 10 rasten die zwei Verriegelungsbügel 30 hingegen nicht in die Verriegelungsachse 18 ein, da die Verriegelungsachse 18 gegenüber aus dem Stand der Technik den bekannten Steckverbindungsdosen kürzer ist, was beispielsweise in Figur 3 zu sehen ist. Die Verriegelungsbügel 30 bilden bei der erfindungsgemäßen Steckverbindungsdose 10 jedoch ein Sicherungselement, das den Stecker in gestecktem Zustand in der Steckerbuchse 16 hält.

Anstelle der Anordnung des Magneten 24 am Gehäuseteil 12 und des Magnetgegenstücks 32 am Dosendeckel 14 kann der Magnet 24 am Dosendeckel 14 und das Magnetgegenstücks 32 am Gehäuseteil 12 angeordnet sein.

### Bezugszeichenliste

- 10: Steckverbindungsdose
- 12: Gehäuseteil
- 14: Dosendeckel
- 16: Steckerbuchse
- 18: Verriegelungsachse
- 20, 22: Befestigungsteil
- 24: Magnet
- 26: Deckelfeder
- 28: Verriegelungsfeder
- 30: Verriegelungsbügel
- 32: Magnetgegenstück
- 34: Dichtungselement

## Patentansprüche

1. Steckverbindungsdose (10) für den Einsatz in Bahnfahrzeugen, mit einem Gehäuseteil (12), das eine Steckerbuchse (16) aufweist, mit einem Dosendeckel (14), der entlang einer Schwenkachse (A) bewegbar ist, mit einer entlang der Schwenkachse (A) angeordneten Deckelfeder (26), die derart vorgespannt ist, dass sie den Dosendeekel (14) in eine geschlossene Position drückt, mit wenigstens zwei an dem Dosendeckel (14) angeordneten Verriegelungsbügeln (30) zum Halten eines Steckers in der Steckerbuchse (16), und mit einer an dem Dosendeckel (14) angeordneten Verriegelungsfeder (28), **dadurch gekennzeichnet, dass** die Steckverbindungsdose (10) ferner einen an dem Gehäuseteil (12) angeordneten ersten Magneten (24) und ein an dem Dosendeckel (14) angeordnetes Magnetgegenstück (32) umfasst, und dass der erste Magnet (24) und das Magnetgegenstück (32) derart relativ zueinander positionierbar sind, dass der Dosendeckel (14) in der geschlossenen Position gehalten wird, wobei die Steckverbindungsdose (10) ferner ein an dem Gehäuseteil (12) angebrachtes Befestigungsteil (22) umfasst, wobei der erste Magnet (24) innerhalb des Befestigungsteils (22) angeordnet ist, und wobei die Verriegelungsbügel (30) in der geschlossenen Position des Dosendeckels (14) nicht eingerastet sind.

2. Steckverbindungsdose (10) nach Anspruch 1, **dadurch gekennzeichnet, dass** der Dosendeckel (14) in der geschlossenen Stellung zumindest die Steckerbuchse (16) vollständig verschließt.

3. Steckverbindungsdose (10) nach Anspruch 1 oder 2, **dadurch gekennzeichnet, dass** der Dosendeckel (14) ein Dichtungselement (34) aufweist, das die Steckerbuchse (16) staubdicht und/oder fluiddicht verschließt, wenn der Dosendeckel (14) in der geschlossenen Position ist.

4. Steckverbindungsdose (10) nach einem der Ansprüche 1 bis 3, **dadurch gekennzeichnet, dass** der Abstand zwischen dem ersten Magneten (24) und dem Magnetgegenstück (32) in der geschlossenen Position des Dosendeckels (14) minimal ist.

5. Steckverbindungsdose (10) nach einem der Ansprüche 1 bis 4, **dadurch gekennzeichnet, dass** die Verriegelungsfeder (28) auf einer der Schwenkachse (A) abgewandten Seite des Dosendeckels (14) angeordnet ist.

6. Steckverbindungsdose (10) nach einem der Ansprüche 1 bis 5, **dadurch gekennzeichnet, dass** das Magnetgegenstück (32) durch eine Schraubverbindung (36) mit dem Dosendeckel (14) verbunden ist.

7. Steckverbindungsdose (10) nach einem der Ansprüche 1 bis 6, **dadurch gekennzeichnet, dass** das Magnetgegenstück (32) an der Verriegelungsfeder (28) angeordnet ist.

8. Steckverbindungsdose (10) nach einem der Ansprüche 1 bis 7, **dadurch gekennzeichnet, dass** die Steckverbindungsdose (10) ferner wenigstens einen an dem Gehäuseteil (12) angeordneten zweiten Magneten umfasst.

9. Steckverbindungsdose (10) nach einem der Ansprüche 1 bis 8, **dadurch gekennzeichnet, dass** der erste Magnet (24) und/oder der zweite Magnet ein Stabmagnet, ein Quadermagnet oder ein Topfmagnet ist.

10. Steckverbindungsdose (10) nach einem der Ansprüche 1 bis 9, **dadurch gekennzeichnet, dass** der erste Magnet (24), der zweite Magnet und/oder das Magnetgegenstück (32) ein Ferritmagnet oder ein Neodymmagnet ist.

11. Steckverbindungsdose (10) nach einem der Ansprüche 1 bis 10, **dadurch gekennzeichnet, dass** der erste Magnet (24), der zweite Magnet und/oder das Magnetgegenstück (32) durch einen Elektromagneten gebildet ist.

## Claims

1. A plug connection socket (10) for use in rail vehicles, comprising a housing part (12) having a female connector (16), a socket lid (14) which is movable along a pivot axis (A), a lid spring (26) which is arranged along the pivot axis (A) and is biased such that it pushes the socket lid (14) into a closed position, at least two locking brackets (30) arranged on the socket lid (14) for holding a plug connector in the female connector (16), and a locking spring (28) arranged on the socket lid (14), **characterized in that** the plug connection socket (10) further comprises a first magnet (24) arranged on the housing part (12) and a magnet counterpart (32) arranged on the socket lid (14), and that the first magnet (24) and the magnet counterpart (32) are positionable relative to each other such that the socket lid (14) is held in the closed position, the plug connection socket (10) further comprising a mounting part (22) fixed to the housing part (12), the first magnet (24) being arranged within the mounting part (22) and the locking brackets (30) not being engaged in the closed position of the socket lid (14).

2. The plug connection socket (10) according to claim 1, **characterized in that**, in the closed position, the socket lid (14) completely closes at least the female connector (16).

3. The plug connection socket (10) according to claim 1 or 2, **characterized in that** the socket lid (14) has a sealing element (34) that closes the female connector (16) in a dust-tight and/or fluid-tight manner when the socket lid (14) is in the closed position.

4. The plug connection socket (10) according to one of the claims 1 to 3, **characterized in that** the distance between the first magnet (24) and the magnet counterpart (32) is minimal in the closed position of the socket lid (14).

5. The plug connection socket (10) according to one of the claims 1 to 4, **characterized in that** the locking spring (28) is arranged on a side of the socket lid (14) facing away from the pivot axis (A).

6. The plug connection socket (10) according to one of the claims 1 to 5, **characterized in that** the magnet counterpart (32) is connected to the socket lid (14) by a screw connection (36).

7. The plug connection socket (10) according to one of the claims 1 to 6, **characterized in that** the magnet counterpart (32) is arranged on the locking spring (28).

8. The plug connection socket (10) according to one of the claims 1 to 7, **characterized in that** the plug connection socket (10) further comprises at least a second magnet arranged on the housing part (12).

9. The plug connection socket (10) according to one of the claims 1 to 8, **characterized in that** the first magnet (24) and/or the second magnet is a rod magnet, a cuboid magnet or a pot magnet.

10. The plug connection socket (10) according to one of the claims 1 to 9, **characterized in that** the first magnet (24), the second magnet and/or the magnet counterpart (32) is a ferrite magnet or a neodymium magnet.

11. The plug connection socket (10) according to one of the claims 1 to 10, **characterized in that** the first magnet (24), the second magnet and/or the magnet counterpart (32) is formed by an electromagnet.

## Revendications

1. Prise de raccordement par enfichage (10) destinée à être utilisée dans des véhicules ferroviaires, avec une partie de boîtier (12) qui présente une douille de connexion (16), avec un couvercle de prise (14) qui est mobile le long d'un axe de pivotement (A), avec un ressort de couvercle (26) disposé le long de l'axe de pivotement (A), qui est précontraint de telle sorte qu'il presse le couvercle de prise (14) dans une position fermée, avec au moins deux étriers de verrouillage (30) disposés sur le couvercle de prise (14) pour maintenir une fiche dans la douille de connexion (16), et avec un ressort de verrouillage (28) disposé sur le couvercle de prise (14), **caractérisée en ce que** la prise de raccordement par enfichage (10) comprend en outre un premier aimant (24) disposé sur la partie de boîtier (12) et une pièce complémentaire d'aimant (32) disposée sur le couvercle de prise (14), et que le premier aimant (24) et la pièce complémentaire d'aimant (32) peuvent être positionnés l'un par rapport à l'autre de telle sorte que le couvercle de prise (14) est maintenu dans la position fermée, dans laquelle la prise de raccordement par enfichage (10) comprend en outre une partie de fixation (22) montée sur la partie de boîtier (12), dans laquelle le premier aimant (24) est disposé à l'intérieur de la partie de fixation (22), et dans laquelle les étriers de verrouillage (30) dans la position fermée du couvercle de prise (14) ne sont pas encliquetés.

2. Prise de raccordement par enfichage (10) selon la revendication 1, **caractérisée en ce que** le couvercle de prise (14) dans la position fermée ferme entièrement au moins la douille de connexion (16).

3. Prise de raccordement par enfichage (10) selon la revendication 1 ou 2, **caractérisée en ce que** le couvercle de prise (14) présente un élément d'étanchéité (34), qui ferme la douille de connexion (16) de manière étanche à la poussière et/ou étanche au fluide, lorsque le couvercle de prise (14) est dans la position fermée.

4. Prise de raccordement par enfichage (10) selon l'une quelconque des revendications 1 à 3, **caractérisée en ce que** la distance entre le premier aimant (24) et la pièce complémentaire d'aimant (32) dans la position fermée du couvercle de prise (14) est minimale.

5. Prise de raccordement par enfichage (10) selon l'une quelconque des revendications 1 à 4, **caractérisée en ce que** le ressort de verrouillage (28) est disposé sur une face du couvercle de prise (14) opposée à l'axe de pivotement (A).

6. Prise de raccordement par enfichage (10) selon l'une quelconque des revendications 1 à 5, **caractérisée en ce que** la pièce complémentaire d'aimant (32) est reliée au couvercle de prise (14) par une liaison vissée (36).

7. Prise de raccordement par enfichage (10) selon l'une quelconque des revendications 1 à 6, **caractérisée en ce que** la pièce complémentaire d'aimant (32) est disposée sur le ressort de verrouillage (28).

8. Prise de raccordement par enfichage (10) selon l'une quelconque des revendications 1 à 7, **caractérisée en ce que** la prise de raccordement par enfichage (10) comprend en outre au moins un deuxième aimant disposé sur la partie de boîtier (12).

9. Prise de raccordement par enfichage (10) selon l'une quelconque des revendications 1 à 8, **caractérisée en ce que** le premier aimant (24) et/ou le deuxième aimant est une barre magnétique, un aimant parallélépipédique ou un aimant en pot.

10. Prise de raccordement par enfichage (10) selon l'une quelconque des revendications 1 à 9, **caractérisée en ce que** le premier aimant (24), le deuxième aimant et/ou la pièce complémentaire d'aimant (32) est un aimant en ferrite ou un aimant en néodyme.

11. Prise de raccordement par enfichage (10) selon l'une quelconque des revendications 1 à 10, **caractérisée en ce que** le premier aimant (24), le deuxième aimant et/ou la pièce complémentaire d'aimant (32) sont formés par un électroaimant.
